# DEMANDE DE BREVET EUROPEEN

(11) **EP 1 083 278 A1**
(43) Date de publication de la demande: **14.03.2001**
(21) Numéro de dépôt: 00119183.2
(22) Date de dépôt: 05.09.2000
(51) Int. Cl.: E05B 49/00, E05B 19/04

(54) **Dispositif de télecommande pour le verrouillage/déverrouillage des ouvrants d'un véhicule automobile**

(30) Priorité: 09.09.1999 FR 9911300
(71) Demandeur: SIEMENS AUTOMOTIVE S.A., 31036 Toulouse Cédex (FR)
(72) Inventeur: Chaillie, Frédéric, Michigan 48301 (US)
(74) Mandataire: Zedlitz, Peter, Dipl.-Inf.

(57) **Abrégé**

La présente invention concerne un dispositif de télécommande pour le verrouillage / déverrouillage des ouvrants d'un véhicule automobile, du type comportant :
- une demi coque inférieure (12) assemblée à une demi-coque supérieure (11) pour former un corps de clef (17) et,
- un panneton de clef (13), inséré par l'une de ses extrémités dans le corps de clef et comportant à cette extrémité, un trou traversant (13a) adapté pour recevoir un moyen de retenue (16) du panneton à l'intérieur du corps de clef.

Selon l'invention ce dispositif se caractérise par le fait que le moyen de retenue (16) est constitué par un bras élastique (18) solidaire d'un élément de protection (19) d'un circuit électronique (14) placé à l'intérieur du corps de clef.

## Description

La présente invention concerne un dispositif de télécommande pour le verrouillage/déverrouillage des ouvrants d'un véhicule automobile. Plus particulièrement, l'invention concerne un moyen de retenue d'un paneton dans un corps de clef.

La clef d'un véhicule automobile est généralement réalisée de la manière suivante. Deux demi-coques enferment entre elles un circuit électronique de commande du verrouillage/déverrouillage du véhicule et reçoivent à leur intérieur un panneton de clef. Ce panneton se présente sous la forme d'un élément métallique allongé présentant une denture adaptée aux serrures de portes et à la serrure de contact. Ce panneton présente, à son extrémité opposée à cette denture, un trou traversant. Un élément de fixation (par exemple une vis) traverse ce trou et fixe le panneton dans les demi-coques.

Or, ce type de fixation par vis est long à mettre en place et l'utilisation de vis a des impacts coût et temps non négligeables.

Pour pallier cet inconvénient, il a été proposé (FR 2 749 123) de solidariser le panneton au corps de clef par emboîtement élastique. Le dispositif de fixation est alors réalisé solidairement avec l'une des demi-coques. Ce procédé de fixation est plus rapide et moins coûteux, cependant il présente l'inconvénient de nécessiter une forme spécifique du moule réalisant les demi-coques. Or, ces demi-coques ont tout avantage à rester de forme simple et robuste car elles sont très fréquemment manipulées par le conducteur du véhicule. La réalisation du moyen de retenue de manière solidaire avec l'une des demi-coques peut provoquer des zones de rupture dans cette demi-coque.

Le but de la présente invention est de pallier cet inconvénient et de créer un dispositif de télécommande de clef réalisant la fixation du panneton dans le corps de clef par emboîtement élastique sans toutefois nécessiter de modifications des demi-coques elles-mêmes. Ceci afin de ne pas affaiblir ces demi-coques.

Un autre but de l'invention est de protéger le circuit électronique présent dans le corps de clef de toute manipulation intempestive, notamment lors d'un changement de la pile alimentant ce circuit, ceci sans ajouter d'éléments supplémentaires et sans compliquer la fabrication de la clef.

A cet effet, la présente invention concerne un dispositif de télécommande pour le verrouillage/déverrouillage des ouvrants d'un véhicule automobile, du type comportant :
- une demi-coque inférieure assemblée à une demi-coque supérieure pour former un corps de clef et,
- un panneton de clef, inséré par l'une de ses extrémités dans le corps de clef et comportant à cette extrémité, un trou traversant adapté pour recevoir un moyen de retenu du paneton à l'intérieur du corps de clef,
le dit dispositif étant caractérisé en ce que le moyen de retenu est constitué par un bras élastique solidaire d'un élément de protection d'un circuit électronique placé à l'intérieur du corps de clef.

Grâce à cette disposition, le moyen de retenue est un élément indépendant des demi-coques. Ces demi-coques gardent une structure simple et robuste.

Le moyen de retenue assure également un rôle de protection mécanique et électrique du circuit électronique. En outre, la fixation du moyen de retenue sur le circuit électronique et l'insertion d'une de ses extrémités entre les demi-coques permet de conférer à ce moyen de retenu une relative élasticité par la réalisation d'un repli entre le bras élastique et l'élément de protection.

Avantageusement, le moyen de retenue est réalisé en matière plastique. La partie formant bras élastique est rigidifiée par ajout d'une charge dans la matière plastique, de manière à bloquer fermement le panneton dans le corps de clef, tandis que la partie formant élément de protection pour le circuit imprimé est chargée en particules conductrices de manière à protéger le circuit électronique des rayonnements électromagnétiques et à éloigner toute décharge électrique de ce circuit électronique.

D'autres objets, caractéristiques et avantages de la présente invention ressortiront d'ailleurs de la description qui suit, à titre d'exemple non limitatif et en référence à la figure 1 annexée, représentant de manière schématique, en coupe, un corps de clef selon l'invention muni d'un panneton.

Comme cela est représenté à la figure 1, le dispositif de télécommande 10 selon la présente invention comporte :
- une demi-coque supérieure 11,
- une demi-coque inférieure 12, assemblée avec la demi-coque supérieure pour former un corps de clef 17,
- un panneton 13 muni d'une denture au voisinage de l'une de ses extrémités et d'un trou traversant 13a à son autre extrémité,
- un circuit électronique 14 de commande de verrouillage / déverrouillage des ouvrants d'un véhicule et de mise en marche du moteur du véhicule,
- une pile 15 destinée à alimenter le circuit électronique 14, et
- un moyen de retenue 16.

Ce moyen de retenue 16 du panneton 13 dans le corps de clef 17 comporte un bras élastique 18 et un élément de protection 19.

Le bras élastique 18 comporte un ergot 20 de blocage du panneton dans le corps de clef, et un élément de contre verrouillage 21. Le blocage du panneton est assuré par l'insertion de l'ergot dans le trou traversant 13a.

On notera que lorsque les deux demi-coques sont refermées, l'élément de contre verrouillage est en appui contre l'une des deux demi-coques tandis que l'ergot affleure l'autre demi-coque. Il en résulte un blocage en translation du bras élastique entre les deux demi-coques, empêchant le retrait de l'ergot et maintenant fermement le panneton à l'intérieur du corps de clef. Le retrait de l'ergot n'est possible qu'après ouverture et séparation des deux demi-coques.

Un renfort 22 solidaire d'une des deux demi-coques est adapté pour pincer le bras élastique du moyen de retenue entre les deux demi-coques. Ainsi, ce bras est fermement maintenu en position.

Le moyen de retenue 16 présente une partie intermédiaire 23 située entre l'élément de protection 19 et le bras élastique 18. Cette partie intermédiaire présente un repli, conférant au bras élastique 18 son élasticité. Cette élasticité est notamment nécessaire lors de l'engagement (ou du désengagement) de l'ergot 20 dans le trou traversant 13a.

Avantageusement, l'élasticité du bras 18 est accrue par le fait que l'élément de protection est pincé entre les deux demi-coques, ce qui a pour effet de bloquer en position une des extrémités du moyen de retenue.

On notera que l'élément de protection recouvre la face inférieure (dans l'exemple représenté) du circuit électronique 14. Ceci permet de protéger ce circuit électronique de toute manipulation lors de l'ouverture du corps de clef pour effectuer le changement de la pile.

On notera que le moyen de retenue est réalisé de préférence en matière plastique. Dans ce cas, le bras élastique peut présenter une structure renforcée par l'ajout d'une charge dans cette matière plastique.

En outre, l'élément de protection peut être chargé de particules conductrices de manière à créer une protection électromagnétique du circuit électronique. Ces particules conductrices sont en effet adaptées pour éloigner du circuit électronique toute décharge électrique susceptible de le détériorer, notamment en les conduisant à l'extérieur du boîtier au niveau de la partie du moyen de retenue pris en compression entre les deux demi-coques.

Ainsi avantageusement, le moyen de retenue selon la présente invention réalise l'emboîtement élastique du panneton dans le corps de clef, mais aussi la protection mécanique et électrique du circuit imprimé.

Bien entendu, la présente invention n'est pas limitée au mode de réalisation décrit et représenté, et englobe toute variante à la portée de l'homme de l'art. Ainsi, l'élément de protection peut recouvrir la face inférieure et / ou la face supérieure du circuit électronique.

## Revendications

1. Dispositif de télécommande (10) pour le verrouillage / déverrouillage des ouvrants d'un véhicule automobile, du type comportant :
- une demi-coque inférieure (12) assemblée à une demi-coque supérieure (11) pour former un corps (17) de clef et,
- un panneton (13) de clef, inséré par l'une de ses extrémités dans le corps de clef et comportant à cette extrémité, un trou traversant (13a) adapté pour recevoir un moyen de retenue (16) du panneton à l'intérieur du corps de clef,
le dit dispositif étant caractérisé en ce que le moyen de retenue (16) est constitué par un bras élastique (18) solidaire d'un élément de protection (19) d'un circuit électronique (14) placé à l'intérieur du corps de clef.

2. Dispositif selon la revendication 1, caractérisé en ce que le moyen de retenue (16) est constitué :
- d'un bras élastique (18) comportant :
- un ergot (20) adapté pour s'engager dans le trou traversant (13a) du panneton de clef, et
- un élément de contre verrouillage (21) adapté pour bloquer le dit ergot dans le trou, et
- d'un élément de protection (19) adapté pour recouvrir le circuit électronique (14), afin de le protéger de toute manipulation accidentelle.

3. Dispositif selon la revendication 2, caractérisé en ce que l'élément de contre verrouillage (21) est en appui contre l'une des deux demi-coques et l'ergot (20) affleure l'autre demi-coque.

4. Dispositif selon l'une quelconque des revendications précédentes, caractérisé en ce que le bras élastique (18) du moyen de retenue (16) est réalisé en matière plastique rigidifiée et en ce que l'élément de protection (19) est chargé de particules conductrices afin d'éloigner toute décharge électrique du circuit imprimé.

5. Dispositif selon la revendication 4, caractérisé en ce que la rigidification est obtenue par l'ajout d'une charge dans la matière plastique.

6. Dispositif selon l'une quelconque des revendications précédentes, caractérisé en ce que l'élasticité du bras élastique (18) est obtenue au moyen d'un replis (23) réalisé dans une partie intermédiaire du moyen de retenue, entre le bras élastique (18) et l'élément de protection (19).

7. Dispositif selon l'une quelconque des revendications précédentes, caractérisé en ce qu'un renfort (22) solidaire d'une des demi-coques (11, 12), est adapté pour pincer le bras élastique (18) du moyen de retenue (16) entre les deux demi-coques.
